# EUROPÄISCHE PATENTSCHRIFT

(11) **EP 0 618 990 B1**
(45) Veröffentlichungstag und Bekanntmachung des Hinweises auf die Patenterteilung: **05.03.1997**
(21) Anmeldenummer: 92924486.1
(22) Anmeldetag: 17.12.1992
(51) Int. Cl.: E04F 19/08, A47K 3/16, H01F 7/02

(54) **VORRICHTUNG ZUR ABDECKUNG EINER MAUERÖFFNUNG**
DEVICE FOR COVERING A WALL APERTURE
DISPOSITIF POUR LE RECOUVREMENT D'UNE OUVERTURE DANS UN MUR

(30) Priorität: 19.12.1991 AT 2530/91
(43) Veröffentlichungstag der Anmeldung: 12.10.1994
(73) Patentinhaber: DRUMBL, Otto, A-1190 Wien (AT)
(72) Erfinder: DRUMBL, Otto, A-1190 Wien (AT)
(74) Vertreter: Brauneiss, Leo, Dipl.Ing.
(86) Internationale Anmeldenummer: AT9200170
(87) Internationale Veröffentlichungsnummer: WO9312310

(56) Entgegenhaltungen:
- EP-A- 0 397 585
- DE-A- 3 544 846
- DE-A- 3 544 847

## Beschreibung

Die Erfindung betrifft eine Vorrichtung zur Abdeckung einer Maueröffnung, beispielsweise eines Durchbruchs oder einer Nische, in einem Mauerwerk, das an seiner Oberfläche mit Fliesen oder Platten verkleidet ist.

Es ist bereits bekannt, Maueröffnungen durch einen an seiner Außenseite wenigstens eine Fliese oder Platte aufweisenden Deckel abzudecken, der an seiner Innenseite zumindest teilweise aus einem ferromagnetischen Material besteht, und der durch mit diesem ferromagnetischen Material zusammenwirkende Permanentmagnete gehalten ist, die an am Rand der Maueröffnung befestigten Haltetilen vorgesehen sind. Auf diese Weise wird, da der Deckel an seiner Außenseite mit denselben Fliesen oder Platten wie das Mauerwerk versehen ist, eine praktisch unsichtbare Abdeckung der Öffnung bewirkt, insbesondere cann, wenn die Fliesenfugen mit dem Rand der Öffnung übereinstimmen.

Aus der AT-PS 325 283 ist es bereits bekannt, im Bereich des Randes der Maueröffnung einen aus durch Verbindungsstücke verbundenen Winkelstücken bestehenden Rahmen vorzusehen, dessen Größe verändert und an das jeweilige Fliesenformat angepaßt werden kann. An den Winkelstücken sind Permanentmagnete angebracht, die mit einem an der Rückseite eines plattenförmigen Deckels vorgesehenen ferromagnetischen Teil zusammenwirken. Eine derartige Abdeckvorrichtung hat sich in der Praxis sehr bewährt, da der Rahmen infolge seiner Verstellbarkeit exakt in den Fliesenfugen angeordnet werden kann und der Abdeckvorrichtung die erforderliche Stabilität verleiht, so daß ein unerwünschtes Herausfallen des Deckels bei einer unbeabsichtigten Druckausübung auf diesen vermieden wird.

Bei Verwendung großformatiger Fliesen oder Platten treten jedoch bei dieser bekannten Abdeckvorrichtung Schwierigkeiten auf, da dann die die Winkelstücke verbindenden Verbindungsstücke so lang sein müssen, daß die Stabilität des Rahmens leidet. Derartige großformatige Fliesen oder Platten, beispielsweise aus Naturmarmor, werden aber in zunehmendem Maße verwendet.

Man hat auch bereits vorgeschlagen, lediglich an bestimmten Stellen des Randes der Maueröffnung, beispielsweise im Bereich der Ecken dieser Maueröffnung, Halteteile für Permanentmagnete zu befestigen. So ist es beispielsweise bekannt, im Mauerwerk einzeln versetzbare Winkelstücke zu verankern, die mit Befestigungszungen versehen sind und die Permanentmagnete tragen, oder an den Seitenbegrenzungen der Öffnungen einzeln versetzbare L-förmige oder S-förmig abgebogene Blechstreifen vorzusehen, die mit ihrem einen Schenkel an einer der die Öffnung begrenzenden Fliesen befestigt sind und an ihrem anderen in die Öffnung ragenden Schenkel einen Permanentmagneten tragen (AT-PS 375.128, AT-PS 355.281, FR-PS 2,364.320). Solche Abdeckvorrichtungen lassen sich für beliebig große Öffnungen und beliebig große Fliesen- bzw. Plattenformate verwenden, weisen jedoch den Nachteil auf, daß ihre Montage schwierig ist und ein sehr genaues und sorgfältiges Arbeiten erforderlich macht, da jedes Winkelstück bzw. jeder Blechstreifen gesondert verankert werden muß und nicht ein geschlossener, als Ganzes einsetzbarer Rahmen vorgesehen ist. Das Fehlen eines solchen geschlossenen Rahmens verringert auch die Stabilität dieser bekannten Abdeckvorrichtungen.

Aus der AT-PS 375.128 ist es ferner bekannt, die Permanentmagnete einzeln in einer kastenförmigen Aufnahme eines aus einem gebogenen Blechstreifen bestehenden Tragelementes anzuordnen und durch nach innen abgewinkelte Laschen zu fixieren.

Schließlich sind magnetische Türverschlüsse an sich, beispielsweise für Möbelstücke, Kühlschränke od.dgl., bekannt, die aus einem Permanentmagnet und einem mit diesem Permanentmagnet zusammenwirkenden ferromagnetischen Teil bestehen.

Die vorliegende Erfindung hat sich zur Aufgabe gestellt, eine Vorrichtung zur Abdeckung einer Maueröffnung od.dgl., beispielsweise eines Durchbruches oder einer Nische, in einem Mauerwerk, das an seiner Oberfläche mit Fliesen oder Platten verkleidet ist, mit einem an seiner Außenseite wenigstens eine Fliese oder Platte aufweisenden Deckel, der an seiner Innenseite zumindest teilweise aus einem ferromagnetischen Material besteht, und mit am Rand der Öffnung fixierbaren Halteteilen für mit dem ferromagnetischen Material zusammenwirkende Permanentmagneten, zu schaffen, die die Vorteile der bekannten Vorrichtungen vereinigt, und die sowohl für kleinere Öffnungen bzw. Fliesen- oder Plattenformate als auch für größere Öffnungen bzw. Fliesen- oder Plattenformate verwendet werden kann. Zur Lösung dieser Aufgabe schlägt die Erfindung vor, daß jeder Halteteil über eine Sollbruchstelle mit einem Ansatz verbunden ist, der mit einem die Öffnung umgebenden, im Mauerwerk verankerten Rahmen, dessen Größe entsprechend den verschiedenen Fliesen- oder Plattenformaten einstellbar ist, lösbar verbindbar ist, und daß nach Abtrennung des Ansatzes entlang der Sollbruchstelle jeder Halteteil mit einem gesonderten, am Mauerwerk einzeln befestigbaren Verankerungsteil lösbar verbindbar ist.

Durch die erfindungsgemäße Ausbildung wird es möglich, die Halteteile für die Permanentmagnete wahlweise über die Verbindungsmittel mit dem Rahmen oder nach Abtrennung des Ansatzes durch einfaches Knicken entlang der Sollbruchstelle mit den am Mauerwerk einzeln befestigbaren Verankerungsteilen zu verbinden, so daß bei kleineren Öffnungen bzw. Fliesen- oder Plattenformaten der Rahmen verwendet werden kann, der der Abdeckvorrichtung die erforderliche Stabilität verleiht und eine einfache Montage gewährleistet, bei größeren Öffnungen bzw. Fliesen- oder Plattenformaten, also dann, wenn ein Rahmen infolge der erforderlichen Größe nicht mehr wirtschaftlich einsetzbar ist und das große Fliesen- oder Plattenformat ohnedies die erforderliche Stabilität gewährleistet, jedes Tragelement über einen eigenen Verankerungsteil mit dem Mauerwerk verbunden werden kann.

Eine bevorzugte Ausführungsform der erfindungsgemäßen Vorrichtung ist dadurch gekennzeichnet, daß der Ansatz mit einem Gewindebolzen versehen ist, der in eine im Rahmen vorgesehene Gewindebohrung einschraubbar ist. Bei Verwendung des Halteteiles zusammen mit dem Ansatz kann die Verbindung desselben mit dem Rahmen auf einfache Weise durch Einschrauben des Gewindebolzens in die Gewindebohrung am Rahmen erfolgen, wobei diese Ausbildung den Vorteil mit sich bringt, daß durch Verdrehen des Gewindebolzens eine Anpassung der Lage des Deckels an die Dicke der verwendeten Fliesen oder Platten erfolgen kann.

Zweckmäßig weist der Halteteil einen Schlitz für die Aufnahme eines Abschnittes des Verankerungsteiles auf. Eine solche Ausführungsform ist einfach und ermöglicht dennoch eine sichere Verankerung des Halteteiles im Verankerungsteil.

Um eine unverschiebbare, lagerichtige Verbindung sicherzustellen, kann hiebei zwischen einem plattenförmigen Abschnitt des Verankerungsteiles und dem Schlitz im Halteteil über in Vertiefungen einrastende Noppen eine formschlüssige Verbindung vorgesehen sein. Die Noppen sind hiebei zweckmäßig von Ausbauchungen im plattenförmigen Abschnitt des Verankerungsteiles gebildet und die Vertiefungen sind von vom Schlitz des Halteteiles ausgehenden Löchem gebildet. Es können aber auch umgekehrt die Noppen im Halteteil und die Vertiefungen im plattenförmigen Abschnitt des Verankerungsteiles angeordnet sein.

Um eine einfache Fixierung des Verankerungsteiles im Mauerwerk in der erforderlichen Lage sicherzustellen, weist gemäß einem weitere Merkmal der Erfindung der Verankerungsteil eine stufenförmige Gestalt auf und besteht aus dem plattenförmigen Abschnitt, einem in einer zum plattenförmigen Abschnitt parallelen Ebene angeordneten Befestigungsabschnitt für die Befestigung am Mauerwerk und einem den plattenförmigen Abschnitt und den Befestigungsabschnitt verbindenden Verbindungsabschnitt. Dadurch wird erreicht, daß der plattenförmige Abschnitt und der am Mauerwerk befestigbare Befestigungsabschnitt in verschiedenen zueinander parallelen Ebenen liegen. Der Befestigungsabschnitt kann in diesem Fall in das Mörtel- bzw. Kleberbett zwischen der Oberfläche des Mauerwerks und der Fliese oder Platte eingeschoben werden, wobei dadurch, daß der in den Schlitz des Halteteiles einführbare plattenförmige Abschnitt des Verankerungsteiles gegenüber der Mauerwerksebene zurückversetzt ist, der erforderliche Platz für die Anordnung des Halteteiles und des mit diesem Halteteil verbundenen Permanentmagneten zur Verfügung steht und die am Mauerwerk befestigten Fliesen oder Platten mit den am Deckel befestigten Fliesen oder Platten fluchtend angeordnet sind.

Damit zwischen den am Mauerwerk befestigten Fliesen oder Platten und den am Deckel vorgesehenen Fliesen oder Platten ein Abstand eingehalten wird, der dem Fugenabstand zwischen den Fliesen oder Platten entspricht, ist gemäß einem weiteren Merkmal der Erfindung der Verbindungsabschnitt mit wenigstens einer über den am Mauerwerk befestigbaren Befestigungsabschnitt hinausragenden, bei im Mauerwerk eingebauten Zustand senkrecht zur Oberfläche des Mauerwerks verlaufenden Zunge versehen, deren Stärke der Fuge zwischen benachbarten Fliesen oder Platten entspricht.

Eine gute Verankerung am Mauerwerk ergibt sich dann, wenn erfindungsgemäß der am Mauerwerk befestigbare Befestigungsabschnitt des Verankerungsteiles mit Löchern versehen ist, durch die der Mörtel oder Kleber, mit dem die Fliesen am Mauerwerk befestigt sind, hindurchtritt.

In der Zeichnung ist die Erfindung anhand eines Ausführungsbeispieles schematisch veranschaulicht. Fig.1 zeigt in Ansicht die erfindungsgemäße Vorrichtung in Verbindung mit einem Rahmen. Fig.2 stellt den bei einem Rahmen vorgesehenen Halteteil für den Permanentmagneten in Draufsicht in größerem Maßstab dar und Fig.3 zeigt einen Schnitt nach der Linie III-III in Fig.2. Fig.4 zeigt in Draufsicht die erfindungsgemäße Vorrichtung bei Anordnung der Halteteile für die Permanentmagneten in Verbindung mit gesondert im Mauerwerk verankerbaren Verankerungsteilen. Fig.5 stellt in größerem Maßstab einen Halteteil mit einem Verankerungsteil in Draufsicht dar und Fig.6 zeigt einen Schnitt nacn der Linie VI-VI in Fig.4, wobei der Halteteil und der Verankerungsteil im Maßstab entsprechend Fig.5 dargestellt sind.

Bei der in den Fig.1 bis 3 dargestellten Ausführungsform weist die Vorrichtung einen Rahmen auf, der aus vier Rahmenecken 1 besteht, in welchen Verbindungsstücke 2 gleitend geführt sind, so daß die Größe des Rahmens verändert und an das verwendete Fliesen- bzw. Plattenformat angepaßt werden kann. Durch Anwendung verschieden langer Verbindungsstücke kann diese Größe des Rahmens innerhalb weiter Grenzen verändert werden. Ein derartiger Rahmen ist aus der AT-PS 325.283 bekannt und dort näher beschrieben.

Alle Rahmenecken 1 sind gleich ausgebildet, in der Zeichnung ist jedoch der Einfachheit halber nur die rechte obere Rahmenecke im Detail dargestellt. Die beiden Schenkel der Ecke 1 sind durch eine Diagonalstrebe 3 miteinander verbunden, die mit einem Fortsatz 4 versehen ist, in dem eine Gewindebohrung 5 angeordnet ist. In diese Gewindebohrung 5 ist ein Gewindebolzen 6 eines in den Fig.2 und 3 näher dargestellten Halteteiles 7 für einen Permanentmagnet 8 eingeschraubt. Der Permanentmagnet 8 wirkt mit in Fig.1 nicht dargestellten, jedoch aus Fig.4 ersichtlichen Plättchen 9 aus ferromagnetischem Material zusammen, die an der Rückseite eines von einer Fliese oder Platte 10 gebildeten oder an seiner Außenseite mit wenigstens einer Fliese oder Platte versehenen Deckels angeordnet sind, und zwar in jenen Bereichen, in welchen sich die Permanentmagnete 8 befinden. Es kann selbstverständlich auch die gesamte Rückseite des Deckels von einer Platte aus ferromagnetischem Material gebildet sein, was insbesondere dann zweckmäßig ist, wenn an der Außenseite des Deckels mehrere Fliesen oder Platten vorgesehen sind, da dann diese ferromagnetische Platte den Träger für diese mehreren Fliesen oder Platten bildet.

Die Befestigung des Permanentmagneten 8 am Halteteil 7 erfolgt über einen abstehenden Zapfen 11, der eine Öffnung des Permanentmagneten 8 durchsetzt und an seinem freien Ende eine Verdickung aufweist, die ein Abgleiten des Permanentmagneten 8 vom Zapfen 11 verhindert.

Wie aus den Fig.2 und 3 erkennbar ist, ist der den Gewindebolzen aufweisende Ansatz über eine Sollbruchstelle 12 mit dem Halteteil 7 verbunden, so daß der Ansatz mit dem Gewindebolzen 6 auf einfache Weise abgetrennt werden kann. Nach dem Abtrennen des Ansatzes mit dem Gewindebolzen 6 ist jeder Halteteil 7 in Verbindung mit einem eigenen im Mauerwerk verankerbaren Verankerungsteil 13 verwendbar, wie dies in den Fig.4 bis 6 dargestellt ist. Der Verankerungsteil 13 weist einen plattenförmigen Abschnitt 14 auf, der in einen Schlitz 15 (siehe Fig.3) im Halteteil 7 einführbar ist. Zur unverrückbaren Fixierung des plattenförmigen Abschnittes 14 des Verankerungsteiles 13 im Schlitz 15 weist der plattenförmige Abschnitt 14 Noppen 16 auf, die in von Öffnungen gebildeten Vertiefungen 17 einrasten, die im Halteteil 7 im Bereich des Schlitzes 15 angeordnet sind.

Der plattenförmige Abschnitt 14 geht über einen sich quer zur Eoene dieses plattenförmigen Abschnittes erstreckenden Verbindungsabschnitt 18 in einen am Mauerwerk befestigbaren Befestigungsabschnitt 19 über, der parallel zum plattenförmigen Abschnitt 14 verläuft. Der Befestigungsabschnitt 19 ist in das Mörtel- bzw. Kleberbett 20 eingesetzt, mit dem die der Öffnung benachbarte Fliese 10 mit dem Mauerwerk 21 verbunden ist. Um die Verankerung des Befestigungsabschnittes 19 zu verbessern, sind in diesem Befestigungsabschnitt 19 Löcher 22 vorgesehen, durch die der Mörtel bzw. Kleber hindurchdringt.

Dadurch, daß der in den Schlitz 15 eingeführte plattenförmige Abschnit 14 gegenüber dem Befestigungsabschnitt 19 zurückversetzt ist, wird Platz für die Anordnung des Permanentmagneten 8 geschaffen und ein fluchtendes Ausrichten der mit dem Mauerwerk 21 verbundenen Fliese 10 mit der den Deckel bildenden Fliese 10 sichergestellt.

Der Verbinaungsabschnitt 18 ist mit nach oben vorstehenden Zungen 23 versehen, die den Abstand zwischen der mit dem Mauerwerk verbundenen Fliese 10 und der die Oberfläche des Deckels bildenden Fliese 10 und somit die Fugenstärke bestimmen.

Bei der in der Zeichnung dargestellten Ausführungsform sind lediglich im Bereich der Permanentmagnete 8 an der Innenseite der Fliese 10 Plättchen 9 aus ferromagnetischem Material vorgesehen. Es kann jedoch auch die gesamte abzudeckende Öffnung im Mauerwerk oder zumindest ein Großteil derselben von einer einzigen Platte aus ferromagnetischem Material abgedeckt sein, die dann einen Träger bildet, auf dem auch mehrere Fliesen oder Platten aufgeklebt werden können.

## Patentansprüche

1. Vorrichtung zur Abdeckung einer Maueröffnung od.dgl., beispielsweise eines Durchbruches oder einer Nische, in einem Mauerwerk (21), das an seiner Oberfläche mit Fliesen oder Platten (10) verkleidet ist, mit einem an seiner Außenseite wenigstens eine Fliese oder Platte (10) aufweisenden Deckel, der an seiner Innenseite zumindest teilweise aus einem ferromagnetischen Material (9) besteht, und mit am Rand der Öffnung fixierbaren Halteteilen (7) für mit dem ferromagnetischen Material (9) zusammenwirkende Permanentmagneten (8), dadurch gekennzeichnet, daß jeder Halteteil (7) über eine Sollbruchstelle (12) mit einem Ansatz verbunden ist, der mit einem die Öffnung umgebenden, im Mauerwerk verankerten Rahmen (1,2), dessen Größe entsprechend den verschiedenen Fliesen- oder Plattenformaten einstellbar ist, lösbar verbindbar ist, und daß nach Abtrennung des Ansatzes entlang der Sollbruchstelle jeder Halteteil (7) mit einem gesonderten, am Mauerwerk (21) einzeln befestigbaren Verankerungsteil (13) lösbar verbindbar ist.

2. Vorrichtung nach Anspruch 1, dadurch gekennzeichnet, daß der Ansatz mit einem Gewindebolzen (6) versehen ist, der in eine im Rahmen (1,2) vorgesehene Gewindebohrung (5) einschraubbar ist.

3. Vorrichtung nach Anspruch 1, dadurch gekennzeichnet, daß der Halteteil (7) einen Schlitz (15) aufweist, in dem ein Abschnitt (14) des Verankerungsteiles (13) einschiebbar ist.

4. Vorrichtung nach Anspruch 3, dadurch gekennzeichnet, daß zwischen einem plattenförmigen Abschnitt (14) des Verankerungsteiles (13) und dem Schlitz (15) im Halteteil (7) über in Vertiefungen (17) einrastende Noppen (16) eine formschlüssige Verbindung vorgesehen ist.

5. Vorrichtung nach Anspruch 3, dadurch gekennzeichnet, daß der Verankerungsteil (13) eine stufenförmige Gestalt aufweist und aus dem plattenförmigen Abschnitt (14), einem in einer zum plattenförmigen Abschnitt (14) parallelen Ebene angeordneten Befestigungsabschnitt (19) für die Befestigung am Mauerwerk und einem den plattenförmigen Abschnitt (14) und den Befestigungsabschnitt (19) verbindenden Verbindungsabschnitt (18) besteht.

6. Vorrichtung nach einem der Ansprüche 3 bis 5, dadurch gekennzeichnet, daß der Verbindungsabschnitt (18) mit wenigstens einer über den am Mauerwerk (21) befestigbaren Befestigungsabschnitt (19) hinausragenden, bei im Mauerwerk eingebautem Zustand senkrecht zur Oberfläche des Mauerwerks verlaufenden Zunge (23) versehen ist.

7. Vorrichtung nach einem der Ansprüche 3 bis 6, dadurch gekennzeichnet, daß der am Mauerwerk befestigbare Befestigungsabschnitt (19) des Verankerungsteiles (13) mit Löchem (22) versehen ist.

## Claims

1. A device for covering a wall aperture or the like, for example a breach or a recess, in masonry (21) which is covered on its surface with tiles or slabs (10), with a cover which is provided on its outside with at least one tile or slab (10) and which on its inside consists at least in part of a ferromagnetic material (9), and with retaining members (7) fixable to the edge of the aperture for permanent magnets (8) cooperating with the ferromagnetic material (9), **characterized in that** each retaining member (7) is connected by way of a nominal breaking point (12) to an attachment releasably connectable to a frame (1, 2) which surrounds the aperture and is anchored in the masonry and the size of which can be set in accordance with the different formats of the tiles or slabs, and after the separation of the attachment along the nominal breaking point each retaining member (7) is releasably connectable to a separate anchoring member (13) which can be secured individually to the masonry (21).

2. A device according to Claim 1, **characterized in that** the attachment is provided with a threaded bolt (6) which can be screwed into a threaded bore (5) provided in the frame (1. 2).

3. A device according to Claim 1, **characterized in that** the retaining member (7) is provided with a slot (15) into which a portion (14) of the anchoring member (13) can be inserted.

4. A device according to Claim 3, **characterized in that** a connexion with positive locking is provided between a plate-shaped portion (14) of the anchoring member (13) and the slot (15) in the retaining member (7) by way of knobs (16) engaging in depressions (17).

5. A device according to Claim 3, **characterized in that** the anchoring member (13) has a stepped shape and comprises the plate-shaped portion (14), a fastening portion (19) - situated in a plane parallel to the plate-shaped portion (14) - for fastening to the masonry, and a connexion portion (18) connecting the plate-shaped portion (14) and the fastening portion (19).

6. A device according to one of Claims 3 to 5, **characterized in that** the connexion portion (18) is provided with at least one tongue (23) which projects beyond the fastening portion (19) secured to the masonry (21) and which, when fitted in the masonry, extends at a right angle to the surface of the masonry.

7. A device according to one of Claims 3 to 6, **characterized in that** the fastening portion (19) of the anchoring member (13) which can be secured to the masonry is provided with holes (22).

## Revendications

1. Dispositif pour recouvrir une ouverture ménagée dans un mur ou similaire, comme par exemple une brèche ou une niche, dans une maçonnerie (21) qui est revêtue sur sa surface de dalles ou de plaques (10), comprenant un couvercle qui présente au moins une dalle ou une plaque (10) sur son côté extérieur et qui est constitué du moins partiellement par une matière ferromagnétique (9) sur son côté intérieur, et comprenant des pièces de retenue (7) pouvant être fixées au bord de l'ouverture et destinées à des aimants permanents (8) qui coopèrent avec la matière ferromagnétique (9), caractérisé par le fait que chaque pièce de retenue (7) est reliée par l'intermédiaire d'un endroit préférentiel de rupture (12) à un prolongement pouvant être relié d'une manière amovible à un cadre (1, 2) qui entoure l'ouverture, qui est ancré dans la maçonnerie et dont les dimensions peuvent être réglées en fonction des divers formats des dalles ou des plaques, et par le fait qu'après la séparation du prolongement le long de l'endroit préférentiel de rupture, chaque pièce de retenue (7) peut être reliée d'une manière amovible à une pièce d'ancrage séparée (13) qui peut être fixée individuellement à la maçonnerie (21).

2. Dispositif selon la revendication 1, caractérisé par le fait que le prolongement est pourvu d'un goujon fileté (6) qui peut être vissé dans un perçage fileté (5) prévu dans le cadre (1, 2).

3. Dispositif selon la revendication 1, caractérisé par le fait que la pièce de retenue (7) présente une fente (15) dans laquelle une partie (14) de la pièce d'ancrage (13) peut être enfoncée.

4. Dispositif selon la revendication 3, caractérisé par le fait qu'il est prévu une liaison par conjugaison des formes entre une partie en forme de plaque (14) de la pièce d'ancrage (13) et la fente (15) ménagée dans la pièce de retenue (7), et ce, par l'intermédiaire d'excroissances (16) qui s'encliquettent dans des renfoncements (17).

5. Dispositif selon la revendication 3, caractérisé par le fait que la pièce d'ancrage (13) présente une forme en gradin, et qu'elle est constituée par la partie en forme de plaque (14), par une partie de fixation (19) qui est disposée dans un plan parallèle à la partie en forme de plaque (14) et qui est destinée à la fixation à la maçonnerie, et par une partie de liaison (18) qui relie entre elles la partie en forme de plaque (14) et la partie de fixation (19).

6. Dispositif selon l'une des revendications 3 à 5, caractérisé par le fait que la partie de liaison (18) est pourvue d'au moins une patte (23) qui fait saillie au-delà de la partie de fixation (19) pouvant être fixée à la maçonnerie (21) et qui s'étend perpendiculairement à la surface de la maçonnerie dans l'état où elle est montée dans la maçonnerie.

7. Dispositif selon l'une des revendications 3 à 6, caractérisé par le fait que la partie de fixation (19) de la pièce d'ancrage (13) qui peut être fixée à la maçonnerie est pourvue de trous (22).
